# EUROPÄISCHE PATENTSCHRIFT

(11) **EP 2 518 430 B1**
(45) Veröffentlichungstag und Bekanntmachung des Hinweises auf die Patenterteilung: **18.04.2018**
(21) Anmeldenummer: 12165374.5
(22) Anmeldetag: 24.04.2012
(51) Int. Cl.: F41A 19/01

(54) **Vorrichtung und Verfahren zur Verschleißbestimmung eines Waffenrohres**
Method and device for determining the wear of a weapon barrel
Dispositif et procédé de détermination de l'usure d'un canon

(30) Priorität: 29.04.2011 DE 102011100101
(43) Veröffentlichungstag der Anmeldung: 31.10.2012
(73) Patentinhaber: Rheinmetall Waffe Munition GmbH, 29345 Unterlüss (DE)
(72) Erfinder: Bilger, Gerhard, 78730 Lauterbach (DE); Maier, Bernhard, 78727 Oberndorf (DE)
(74) Vertreter: Dietrich, Barbara

(56) Entgegenhaltungen:
- FR-A- 648 914
- JP-U- S 648 093
- US-A1- 2004 200 109
- US-A1- 2005 114 084

## Beschreibung

Die Erfindung beschäftigt sich mit einer Vorrichtung und einem Verfahren, mit denen eine einfache, realere Verschleißerscheinung eines Waffenrohres bestimmt und / oder ermittelt werden kann.

Einen großen Einfluss auf den Verschleiß einer Waffe hat die Schussbelastung bzw. Schusshäufigkeit des Waffenrohres. Der Verschleiß kann dann zusammen mit anderen Daten wie Gesamtschusszahl und Rohrstatik beim Einstellen bzw. Richten der Waffenanlage von der Feuerleitung berücksichtigt werden (DE 197 16 198 C2). Andererseits bestimmt der Verschleiß eines Waffenrohres auch Inspektionsintervalle der Waffe, den möglichen Austausch des Waffenrohres und / oder die Verschrottung etc.

Eine Vorrichtung und ein Verfahren zur Ermittlung des Verschleißes eines Gewehrlaufs offenbart die DE 602 07 797 T2 (EP 1 291 599 B1). Grundlegende Idee hierbei ist die Messung des Querschnitts eines Rohres mittels eines endoskopischen Werkzeuges, wie beispielsweise eines Laserkopfes, zur Inspektion der inneren Wand des Rohres. Eine Vorrichtung zum Ermitteln des Verschleißes einer Schusswaffe offenbart zudem die DE 42 03 585 C2. Ein Sensor misst dabei die Dauer und Häufigkeit der Auslenkung eines beweglichen Teils der Schusswaffe aus seiner Ruhelage. Die DE 10 2007 056 500 B3 beschreibt ein Prüfgerät, mit dem auch der Verschleiß eines Waffenrohres bestimmt werden kann. JPS648093U offenbart eine relevante Vorrichtung des Standes der Technik. Die Erfindung stellt sich die Aufgabe, eine Vorrichtung sowie ein Verfahren zur effektiveren Verschleißbestimmung eines Waffenrohres aufzuzeigen.

Gelöst wird die Aufgabe durch die Merkmale des Patentanspruchs 1 bzw. Patentanspruchs 10. Vorteilhafte Ausführungen sind in den Unteransprüchen aufgelistet.

Dabei geht die Erfindung von der Möglichkeit aus, dass der Verschleiß eines Waffenrohres durch die Anzahl der Schüsse beschrieben und dieser Verschleiß dann durch diese Größe ermittelt werden kann. Nachteilig bei dieser einfachen Variante ist jedoch, dass auch die "Schüsse" mitgezählt werden, die beispielsweise beim Aufmunitionieren "verschossen" werden. Derartige Zählungen beim Beladen reduzieren dann die Laufzeit eines Waffenrohres - angegeben mit "XXX-Schuss pro Rohr".

Der Erfindung liegt die Idee zugrunde, neben der einfachen Verschleißbestimmung durch Einbindung eines Schusszählers eine vom Beladen und / oder vom Entladen der Waffe unabhängige Schusszählung vorzunehmen. Es sollen dabei nur die wirklichen (scharfen) Schüsse gezählt werden, da nur diese auf die Rohrlaufdauer direkten Einfluss haben.

Die AT 43 643 B offenbart einen Schusszähler, der im Wesentlichen aus einem Zählwerk besteht, dass mit einem beweglichen Teil des Verschlusses verbunden ist, sodass mit jeder Betätigung des Verschlusses die Anzahl der abgegebenen Schüsse verzeichnet wird. Die Verbindung zwischen dem Verschluss und dem Zählwerk stellt eine verschiebbare Stange sicher.

Einen Impulszähler als Schusszähler einer Maschinenwaffe beschreibt die CH 21 03 62 A. Dieser arbeitet nach dem elektromagnetischen Grundprinzip.

Ein weiterer Schusszähler ist der DD 28 29 77 A entnehmbar. Dieser verwendet einen Permanentmagneten, der an einem beweglichen Schlagstück befestigt ist, das an einem Magnetsensor vorbeigeführt wird.

Einen manipulationssicheren Schusszähler schlägt die DE 10 2007 056 421 A vor. Dieser umfasst ein Piezoelement, das durch die Kraft der Verschlussbewegung ausgelöst wird und einen Schusszähler um 1 heraufsetzt. Der spannungslose Zähler wird seinerseits versiegelt.

Einen anderen Ansatz für einen Schusszähler zeigt die DE 60 222 708 T2 auf. Die Zählvorrichtung arbeitet hier mit einer Elektronik zusammen, die die, aus der Patronenkammer ausgestoßene Patronenhülse auswertet.

Die eigene Lösung sieht vor, für die Messung der Schussanzahl die Waffe mit einem beispielsweise potentialfreien Kontakt, vorzugsweise als Schieberkontakt, auszurüsten. Bei der BK27 der Anmelderin wäre zumindest ein weiterer (Schieber-)Kontakt dieser Art vorzusehen. Dieser / diese Kontakt(e) ist /sind im scharfen Zustand der Waffe an dieser angeschlossen. Bei jedem Schuss wird der Schieber kurz geöffnet und wieder geschlossen. Wenn sich diese Impulsfolge in einem bestimmten Zeitzyklus (Schusszyklus) befindet, wird ein Zähler um 1 erhöht. Da beim Beladen / Entladen der Waffe dieser Zyklus (Zeit) gegenüber einem Schusszyklus überschritten wird, wird dieser nicht mitgezählt. Alternative Zählungen aus dem Stand der Technik sind hier ebenfalls einbindbar, wenn das Grundprinzip - Berücksichtigung der Zeitdifferenz - hier greifen kann. In Auswertung einer Zeitdifferenz wird dann auf einen scharfen Schuss oder auf das Beladen / Entladen geschlussfolgert. Das Beladen selbst wird im Ergebnis nicht als Schuss gezählt. In einer einfachsten Form wird die Waffe also mit einem zweiten potentialfreien Schaltschieberkontakt aus- oder nachgerüstet.

Einen ähnlichen Ansatz der Berücksichtigung einer Zeitdifferenz offenbart die DE 101 48 677 A, die eine Pistole mit einer Einrichtung zur Schusszahlermittlung beschreibt. Zur Ermittlung der Schusszahl ist ein Mikroprozessor mit Speicher vorgesehen, wobei der Mikroprozessor mit einem ersten und einem zweiten Sensor verbunden ist. Der erste piezoelektrische Sensor gibt bei der Aufnahme des Rückstoßimpulses beim Abschuss ein Signal an den Mikroprozessor. Beim Zurückgleiten eines Schlittens wird ein zweites Signal an den Mikroprozessor abgegeben. Dieser ermittelt ein Zeitintervall zwischen Abschuss und Zurückgleiten des Schlittens und gibt einen Zählimpuls an den Speicher. Dadurch soll ein scharfer Schuss von einem fehlerhaften Schutz unterschieden werden. Die Nutzung eines derartigen Ansatzes für eine optimalere Verschleißbestimmung eines Waffenrohres, insbesondere einer automatischen Waffe wie Maschinenkanone, ist nicht angedacht.

Das Aufmunitionieren wird elektrisch, beispielsweise durch einen Motor, oder manuell durchgeführt. Erst nach einer Anzahl von Schieberbewegungen wird dann mit dem Zählen (wieder) begonnen. Beim Schuss erfolgt die Bewegung des Schiebers durch den Gasdruck nach hinten und anschließend durch Federkraft, wo sich die Messstelle befindet.

Bei Nichtnutzung des Schusszählers wird der Mikrocontroller in einen Energiesparmodus gesetzt, sodass der Messstrom minimiert wird. Dies hat den Vorteil, dass die Batterielebensdauer erhöht wird.

Im Ergebnis der Auswertung des Verschleißes anhand der tatsächlichen Schussanzahl, d.h., der Anzahl des scharfen Schusses, kann festgestellt werden, dass das Waffenrohr (nach einer vorgegebenen Schussanzahl) ausgewechselt etc. werden muss.

Anhand eines Ausführungsbeispiels mit Zeichnung soll die Erfindung näher erläutert werden.

Als Einbauort für den Schusszähler 1 kann ein Platz am Zuführschieber 10 einer Waffe 12 vorgesehen werden. Einen möglichen Zuführschieber 10 zeigt Figur 1. Der Schusszähler 1 ist hierbei am Gegenstück 11 eines Schieberteils 13 des Zuführschiebers 10 eingebunden. Mit 14 sind Kontaktfedern - wenigstens eine - gekennzeichnet, die mit einem vorzugsweise als Schieberkontakt 15 ausgeführten Gegenkontakt funktional zusammen wirken. Das Schieberteil 13 wird mit Schussauslösung oder beim Beladen in Richtung Z bewegt. Der Schiebekontakt 15 verlässt die Kontaktfeder(n) 14 und geht nach jedem Schuss oder nach jedem Beladen auch manuell gesteuert wieder in die Ausgansstellung zurück.

Ein die Wirkungsweise des erfindungsgemäßen Schusszählers 1 erläuterndes Flussdiagramm ist in der Figur 2 aufgezeigt. Wenn die Impulsfolge innerhalb von beispielsweise 800 bis 1800 Schuss/min befindet - entspricht 75 ms bis 33 ms (vorgegebener Schießzyklus) - wird der Zähler 1 um "1" erhöht, ein Schießen als solches, d.h., als "scharfer Schuss", registriert. Beim Beladen beträgt der Zyklus mehr als 75 ms. Dieser wird nach einer zeitlichen Auswertung dann nicht mit gezählt, der Zähler 1 nicht erhöht, da es nicht zu einem Schuss im Sinne eines Waffenrohrdurchganges eines Geschosses oder Projektils gekommen ist. Die Zeitdifferenz wird anhand der geöffneten Kontaktzeit zwischen den Kontakten 13, 14 ermittelt. Die in der Regel waffentechnisch vorgegebenen Schusszyklen sind ihrerseits im Mikrocontroller 2 hinterlegt.

Der Schusszähler 1 kann in einer besonderen Ausführung nach dem Aufmunitionieren in den Stand-by gebracht und durch Öffnen des / der Kontakte 13, 14 aktiviert werden.

Die Anzeige der Schussanzahl kann in einer einfachen Ausführung analog in Form einer Zahl etc. erfolgen. In einer bevorzugten Ausführung ist jedoch vorgesehen, dass der Mikrocontroller 2 ein - möglicherweise auch zusätzliches - Signal generiert, dass den Verschleißzustand anhand von Vergleichswerten etc. signalisiert. So kann die Anzeige in Form beispielsweise einer Farbanzeige erfolgen. Dazu können die Vergleichswerte etc. im Mikrocontroller 2 hinterlegt werden. Die Anzeige kann dabei zwischen grün bis rot tendieren, wobei rot beispielsweise angezeigt wird beim Erreichen des Verschleißpunktes für eine Inspektion, Wartung oder einen Austausch. Entsprechende andere Möglichkeiten sind dem Fachmann ausreichend bekannt.

## Patentansprüche

1. Waffe (12) mit einem Rohr sowie mit einem Schusszähler (1), welcher einen Mikrocontroller (2) umfasst, der eine Impulsfolge der Schüsse auswertet, **dadurch gekennzeichnet, dass**
a. die Waffe (12) mit einem potentialfreien Kontakt (15) ausgerüstet ist, der mit dem an der Waffe (12) angebrachten Schusszähler (1) über Kontaktfedern (14) elektrisch verbindbar ist,
b. der Schusszähler (1) an einem Zuführschieber (10) der Waffe (12) eingebunden ist, wobei
c. für die Ermittlung der Schusszyklen eine Zeitdifferenz anhand der geöffneten Kontaktzeit zwischen dem Kontakt (14) des Schusszählers (1) und dem potentialfreien Kontakt (15) an der Waffe (12) ermittelt und ausgewertet wird, und dass
d. im Mikrocontroller (2) vorgegebene Schusszyklen hinterlegt sind, wobei
e. ein scharfer Schuss sich in dem vorgegebenen Schusszyklus befindet,
f. während das Beladen und / oder Entladen den vorgegebenen Schusszyklus überschreitet, sodass
g. der Schusszähler (1) bei einem scharfen Schuss um "1" erhöht wird,
h. während das Beladen und / oder Entladen der Waffe (12) nicht mitgezählt und der Schusszähler (1) nicht erhöht wird, wobei
i. aus der als scharfer Schuss erkannten Schussanzahl im Schusszähler (1) Rückschlüsse auf den Verschleiß des Rohres gezogen werden.

2. Waffe (12) nach Anspruch 1, **dadurch gekennzeichnet, dass** der potentialfreie Kontakt ein Schieberkontakt ist.

3. Waffe (12) nach Anspruch 1 oder 2, **dadurch gekennzeichnet, dass** der vorgegebene Schusszyklus zwischen 75 ms bis 33 ms bei 800 bis 1800 Schuss/min beträgt, wobei der nicht gezählte Schusszyklus größer ist.

4. Waffe (12) nach einem der Ansprüche 1 bis 3, **gekennzeichnet durch** eine analoge Anzeige der Schussanzahl.

5. Waffe (12) nach einem der Ansprüche 1 bis 3, **gekennzeichnet durch** eine digitale Anzeige, wozu der Mikrocontroller (2) ein Signal generiert, das den Verschleißzustand des Rohres signalisiert.

6. Waffe (12) nach Anspruch 5, **dadurch gekennzeichnet, dass** Vergleichswerte etc. für den Verschleißzustand im Mikrocontroller (2) hinterlegt sind.

7. Waffe (12) nach Anspruch 5 oder 6, **dadurch gekennzeichnet, dass** die Anzeige in Form einer Farbanzeige erfolgt.

8. Waffe (12) nach Anspruch 7, **dadurch gekennzeichnet, dass** die Anzeige zwischen grün bis rot tendiert.

9. Waffe (12) nach Anspruch 8, **dadurch gekennzeichnet, dass** rot angezeigt wird beim Erreichen des Verschleißpunktes für eine Inspektion, Wartung oder einen Austausch.

10. Verfahren zur Ermittlung des Verschleißes eines Rohres einer Waffe (12) mit einem Schusszähler (1), wobei die Waffe (12) mit einem potentialfreien Kontakt (15) ausgerüstet ist, der mit dem an der Waffe (12) angebrachten Schusszähler (1) über Kontaktfedern (14) elektrisch verbindbar ist, wobei der Schusszähler (1) an einem Zuführschieber (10) der Waffe (12) eingebunden ist, wobei der Schusszähler (1) einen Mikrocontroller (2) umfasst, der eine Impulsfolge der Schüsse auswertet, wobei im Mikrocontroller (2) vorgegebene Schusszyklen hinterlegt sind, wobei ein scharfer Schuss sich in dem vorgegebenen Schusszyklus befindet, während das Beladen und / oder Entladen den vorgegebene Schusszyklus überschreitet, sodass der Schusszähler (1) bei einem scharfen Schuss um "1" erhöht wird, während das Beladen und / oder Entladen der Waffe nicht mitgezählt und der Schusszähler (1) nicht erhöht wird, und dass aus der als scharfer Schuss erkannten Schussanzahl im Schusszähler (1) Rückschlüsse auf den Verschleiß des Rohres gezogen wird, wobei für die Ermittlung der Schusszyklen eine Zeitdifferenz anhand der geöffneten Kontaktzeit zwischen einem Kontakt (14) des Schusszählers (1) und einem Kontakt (15) an der Waffe (12) ermittelt und ausgewertet wird.

11. Verfahren nach Anspruch 10, **dadurch gekennzeichnet, dass** der Schusszähler (1) nach dem Aufmunitionieren in den Stand-by gebracht und durch Öffnen des / der Kontakte (14, 15) aktiviert wird.

12. Verfahren nach einem der Ansprüche 10 oder 11, **dadurch gekennzeichnet, dass** bei Nichtbenutzung des Schusszählers der Mikrocontroller (2) in den Sparmodus versetzt wird, sodass der Messstrom ca. <1 % des aktiven Messstroms entspricht.

## Claims

1. Weapon (12) having a barrel and a shot counter (1) comprising a microcontroller (2) which evaluates a pulse sequence of the shots, **characterized in that**
a. the weapon (12) is equipped with a floating contact (15) which can be electrically connected to the shot counter (1) fitted to the weapon (12) via contact springs (14),
b. the shot counter (1) is incorporated in a feeding slide (10) of the weapon (12), wherein
c. in order to determine the firing cycles, a time difference is determined on the basis of the open contact time between the contact (14) of the shot counter (1) and the floating contact (15) on the weapon (12) and is evaluated, and **in that**
d. predefined firing cycles are stored in the microcontroller (2), wherein
e. a live shot is in the predefined firing cycle,
f. while the loading and/or unloading exceeds the predefined firing cycle, with the result that
g. the shot counter (1) is incremented by "1" in the case of a live shot,
h. whereas the loading and/or unloading of the weapon (12) is not concomitantly counted and the shot counter (1) is not incremented, wherein
i. conclusions on the wear of the barrel are drawn from the number of shots identified as a live shot in the shot counter (1).

2. Weapon (12) according to Claim 1, **characterized in that** the floating contact is a slide contact.

3. Weapon (12) according to Claim 1 or 2, **characterized in that** the predefined firing cycle is between 75 ms and 33 ms with 800 to 1800 shots per minute, wherein the firing cycle which is not counted is greater.

4. Weapon (12) according to one of Claims 1 to 3, **characterized by** an analogue display of the number of shots.

5. Weapon (12) according to one of Claims 1 to 3, **characterized by** a digital display, for which purpose the microcontroller (2) generates a signal which signals the wear condition of the barrel.

6. Weapon (12) according to Claim 5, **characterized in that** comparison values etc. are stored for the wear condition in the microcontroller (2).

7. Weapon (12) according to Claim 5 or 6, **characterized in that** the display is effected in the form of a colour display.

8. Weapon (12) according to Claim 7, **characterized in that** the display varies from green to red.

9. Weapon (12) according to Claim 8, **characterized in that** red is displayed when the wear point for inspection, maintenance or replacement is reached.

10. Method for determining the wear of a barrel of a weapon (12) having a shot counter (1), wherein the weapon (12) is equipped with a floating contact (15) which can be electrically connected to the shot counter (1) fitted to the weapon (12) via contact springs (14), wherein the shot counter (1) is incorporated in a feeding slide (10) of the weapon (12), wherein the shot counter (1) comprises a microcontroller (2) which evaluates a pulse sequence of the shots, wherein predefined firing cycles are stored in the microcontroller (2), wherein a live shot is in the predefined firing cycle, while the loading and/or unloading exceeds the predefined firing cycle, with the result that the shot counter (1) is incremented by "1" in the case of a live shot, whereas the loading and/or unloading of the weapon is not concomitantly counted and the shot counter (1) is not incremented, and that conclusions on the wear of the barrel are drawn from the number of shots identified as a live shot in the shot counter (1), wherein, in order to determine the firing cycles, a time difference is determined on the basis of the open contact time between a contact (14) of the shot counter (1) and a contact (15) on the weapon (12) and is evaluated.

11. Method according to Claim 10, **characterized in that** the shot counter (1) is changed to standby after the ammunition has been loaded and is activated by opening the contact(s) (14, 15).

12. Method according to either of Claims 10 and 11, **characterized in that** the microcontroller (2) is changed to the power-saving mode if the shot counter is not used, with the result that the measurement current corresponds to approximately <1% of the active measurement current.

## Revendications

1. Arme (12) comportant un canon et un compteur de tirs (1) qui comprend un microcontrôleur (2) évaluant une séquence d'impulsions des tirs, **caractérisée en ce que**
a. l'arme (12) est équipée d'un contact sans potentiel (15) qui peut être relié électriquement au compteur de tirs (1) monté sur l'arme (12) au moyen de ressorts de contact (14),
b. le compteur de tirs (1) est relié à un poussoir d'alimentation (10) de l'arme (12), dans lequel
c. pour déterminer les cycles de tir, une différence de temps est déterminée et évaluée sur la base du temps de contact ouvert entre le contact (14) du compteur de tirs (1) et le contact sans potentiel (15) de l'arme (12), et **en ce que**
d. des cycles de tirs prédéterminés sont stockés dans le microcontrôleur (2), dans lequel
e. un tir réel est présent dans le cycle de tir prédéterminé,
f. alors que le chargement et/ou le déchargement dépasse le cycle de tirs prédéterminé, de sorte que
g. le compteur de tirs (1) est incrémenté de 1 en cas de tir réel,
h. pendant le chargement et/ou le déchargement de l'arme (12) le comptage n'est pas effectué et le compteur de tirs (1) n'est pas incrémenté, dans lequel
i. il est possible de tirer des conclusions sur l'usure du canon à partir du nombre de tirs contenu dans le compteur de tirs (1) détectés comme étant des tirs réels.

2. Arme (12) selon la revendication 1, **caractérisée en ce que** le contact sans potentiel est un contact à glissière.

3. Arme (12) selon la revendication 1 ou 2, **caractérisée en ce que** le cycle de tirs prédéterminé est compris entre 75 ms et 33 ms à 800 à 1800 tirs par minute, le cycle de tirs non comptés étant supérieur.

4. Arme (12) selon l'une des revendications 1 à 3, **caractérisée par** un affichage analogique du nombre de tirs.

5. Arme (12) selon l'une des revendications 1 à 3, **caractérisée par** un affichage numérique pour lequel le microcontrôleur (2) génère un signal indiquant l'état d'usure du canon.

6. Arme (12) selon la revendication 5, **caractérisée en ce que** des valeurs comparatives etc. destinées à l'état d'usure sont stockées dans le microcontrôleur (2) .

7. Arme (12) selon la revendication 5 ou 6, **caractérisée en ce que** l'affichage se présente sous la forme d'un affichage en couleurs.

8. Arme (12) selon la revendication 7, **caractérisée en ce que** l'affichage va du vert au rouge.

9. Arme (12) selon la revendication 8, **caractérisée en ce que** du rouge est affiché lorsque le point d'usure pour inspection, entretien ou remplacement est atteint.

10. Procédé pour déterminer l'usure d'un canon d'une arme (12) comportant un compteur de tirs (1), dans lequel l'arme (12) est équipée d'un contact sans potentiel (15) qui peut être relié électriquement au compteur de tirs (1) monté sur l'arme (12) au moyen de ressorts de contact (14), dans lequel le compteur de tirs (1) est relié à un poussoir d'alimentation (10) de l'arme (12), dans lequel le compteur de tirs (1) comprend un microcontrôleur (2) qui évalue une séquence d'impulsions des tirs, dans lequel des cycles de tirs prédéterminés sont stockés dans le microcontrôleur (2), dans lequel un tir réel est présent dans le cycle de tirs prédéterminé alors que le chargement et/ou le déchargement dépasse le cycle de tirs prédéterminé, de sorte que le compteur de tirs (1) est incrémenté de 1 en cas de tir réel, alors que le chargement et/ou le déchargement de l'arme n'est pas compté et que le compteur de tirs (1) n'est pas incrémenté, et en ce qu'il est possible de tirer des conclusions sur l'usure du canon à partir du nombre de tirs contenu dans le compteur de tirs (1) détectés comme étant des tirs réels, dans lequel une différence de temps est déterminée et évaluée pour la détermination des cycles de tirs sur la base du temps de contact ouvert entre un contact (14) du compteur de tirs (1) et un contact (15) présent sur l'arme (12).

11. Procédé selon la revendication 10, **caractérisé en ce que** le compteur de tirs (1) est mis en veille après le chargement des munitions et est activé par ouverture du ou des contacts (14, 15).

12. Procédé selon l'une des revendications 10 ou 11, **caractérisé en ce que**, si le compteur de tirs n'est pas utilisé, le microcontrôleur (2) est mis en mode d'économie d'énergie de manière à ce que le courant de mesure corresponde à environ <1% du courant de mesure actif.
